# EUROPÄISCHE PATENTSCHRIFT

(11) **EP 1 027 518 B1**
(45) Veröffentlichungstag und Bekanntmachung des Hinweises auf die Patenterteilung: **29.12.2004**
(21) Anmeldenummer: 98952555.5
(22) Anmeldetag: 05.09.1998
(51) Int. Cl.: E06B 9/00

(54) **SCHUTZVORRICHTUNG FÜR GEBÄUDEÖFFNUNGEN**
PROTECTIVE DEVICE FOR OPENINGS IN BUILDINGS
DISPOSITIF DE PROTECTION POUR OUVERTURES DE BATIMENTS

(30) Priorität: 28.10.1997 DE 19747486
(43) Veröffentlichungstag der Anmeldung: 16.08.2000
(73) Patentinhaber: Loewe, Marina, 97332 Volkach (DE)
(72) Erfinder: Loewe, Marina, 97332 Volkach (DE)
(74) Vertreter: Pöhner, Wilfried Anton, Dr.
(86) Internationale Anmeldenummer: PCT/DE1998/002670
(87) Internationale Veröffentlichungsnummer: WO 1999/022109

(56) Entgegenhaltungen:
- EP-A- 0 683 300
- DE-U- 9 402 384
- DE-U- 9 408 180
- DE-U- 29 507 171
- GB-A- 2 150 179
- GB-A- 2 191 808

## Beschreibung

Die Erfindung betrifft eine Schutzvorrichtung für eine Gebäudeöffnung, wie Fenster, Tür oder Tor, die einen Fensterrahmen oder einen Türrahmen mit Türschwelle oder Torpfosten mit Schwelle aufweist, mit einer Platte zum Verschließen der Gebäudeöffnung, welche über an ihrer Rückseite befestigte und von der Innenseite her drehbare Befestigungselemente festlegbar ist, wobei die Anlagefläche der Platte aus abdichtendem Material besteht.

Überflutungen durch Hochwasser treten in Küstenregionen als Begleiterscheinung von Sturmfluten auf. An Flußläufen sind sie eine Folge der Schneeschmelze, aber auch starke Regenfälle kommen bedingt durch die heutzutage verbreitete Bodenversiegelung als Ursache in Frage. In allen Fällen haben die betroffenen Anwohner eine Vorwarnzeit bis hin zu einigen Tagen, die sie dazu nutzen können, Öffnungen ihrer Wohnhäuser wie Fenster, Türe und Tore vor dem Eindringen von Wasser zu schützen, um auf diese Weise Schäden an Bausubstanz und Mobiliar zu vermeiden.

Üblicherweise wird bei Hochwasser ein Schutzwall aus nebeneinander und übereinander gestapelten Sandsäcken vor den Fenstern und Türen aufgebaut, um das Wasser zurückzuhalten. Dies gelingt jedoch nur unvollkommen, da durch die Zwischenräume zwischen den Sandsäcken wie auch durch die Sandsäcke selbst Wasser durchsickern kann und Fenster und Türen im allgemeinen nicht wasserdicht schließen. Außerdem halten bei hohem Wasserstand die Fenster dem über die Sandsäcke auf sie ausgeübten Druck oft nicht stand, so daß sich mit dieser Technik Wassereinbrüche nicht zuverlässig verhindern lassen.

Daher gibt die Druckschrift DE-GM 91 04 106 eine Schutzvorrichtung für Gebäudeöffnungen gegen Hochwasser an , die aus einer an die jeweilige Gebäudeöffnung angepaßten Platte besteht, in die sie mit Spiel eingesetzt und mittels eines auf ihrer Stirnseite allseitig umlaufenden aufblasbaren Schlauches festgeklemmt und abgedichtet wird, wobei als zusätzliche Abdichtung auf der Schlauchaußenseite ein doppelseitiger Klebestreifen angebracht sein kann. Die Abdichtung der Ecken der Gebäudeöffnungen ist mit dieser Technik allerdings problematisch, da der aufblasbare Schlauch die dort befindlichen Winkel nicht zuverlässig vollständig ausfüllt und der Schlauch in diesen Bereichen überdies Falten werfen kann, durch die ein Durchtritt von Wasser möglich ist. Außerdem hält die Klemmverbindung mit dem aufblasbaren Schlauch nur einem begrenzten Wasserdruck stand, so daß ein Versagen dieser Schutzvorrichtung bei höheren Wasserständen nicht ausgeschlossen werden kann. Ein weiterer Nachteil ist darin zu sehen, daß für die Montage der Einsatz eines Hilfsmittels in Form einer Luftpumpe zum Aufblasen des Schlauches erforderlich ist.

Aus der GB 2191808 A ist eine Wasserschutzvorrichtung gemäß der eingangs erwähnten Gattung bekannt, die aus einer Platte und einem der

Platte als Auflagefläche dienenden Rahmen besteht. Der Rahmen wird im Inneren der Gebäudeöffnung u-förmig befestigt und die Platte von der Außenseite her angelegt, wobei im Bereich der Anlagefläche eine Zwischenschicht aus abdichtendem Material eingebracht ist. Die Fixierung erfolgt von der Innenseite her durch Befestigungsmittel, die an der Innenseite des Rahmens angreifen. Die Platte verschließt hierbei die Öffnung nicht vollständig. Zudem ist der ausgeübte Wasserdruck vollständig vom Rahmen aufzunehmen, so dass sich diese Vorrichtung nur zur Abdeckung kleinerer Öffnungen und geringen Steighöhen des Wassers eignet. Je höher der Wasserstand, umso mehr besteht die Gefahr des Rahmenbruches.

Demgegenüber liegt der vorliegenden Erfindung das Problem zugrunde, eine Schutzvorrichtung für Gebäudeöffnungen wie Fenster, Türen oder Tore so zu gestalten, daß sie auch bei hohem Wasserständen und damit verbundenen hohen Wasserdruck zuverlässig dichtet und für ihre Montage keine weiteren Hilfsmittel erforderlich sind.

Dieses Problem wird erfindungsgemäß dadurch gelöst, daß die Platte auf dem die Gebäudeöffnung umgebenden Mauerwerk umlaufend und diese hierbei vollständig verschließend aufliegt und die Befestigungselemente exzentrische Drehknöpfe sind, die den Rand der Gebäudeöffnung in Schließstellung hintergreifen und auf deren Innenseite festgelegt sind.

Die Grundidee der Erfindung ist es, Gebäudeöffnungen wie Fenster, Türe oder Tore durch an ihrer Au-Benseite aufgebrachte Platten abzudichten, die durch entsprechende Elemente, die den Rand der Gebäudeöffnung hintergreifen, auf der Innenseite festgelegt werden, so daß sie auch ohne Außendruck fixiert sind. Zur Anbringung der Befestigungselemente müssen Fenster oder Türen geöffnet, wenn sie nach außen offen, auch ausgehängt werden. Die Auflagefläche der Platte, welche durch das die Gebäudeöffnung umgebende Mauerwerk gebildet wird, soll dabei aus einem wasserfest abdichtenden Material bestehen, das den Durchtritt von Wasser in das Gebäude zuverlässig verhindert. Der Vorteil der erfindungsgemäßen Schutzvorrichtung liegt insbesondere darin, daß die Montage ohne den Einsatz weiterer Hilfsmittel erfolgen kann und daß hohe Wasserstände und ein damit verbundener hoher Wasserdruck die Platte nur umso fester gegen die Berandung der geschützten Gebäudeöffnung preßt, was die Dichtwirkung des abdichtenden Materials der Auflagefläche verstärkt. Die Befestigung erfolgt durch von der Innenseite her betätigbare und die Gebäudeöffnung von innen her randseitig umgreifende Elemente.

Als Befestigungselement werden exzentrische Drehknöpfe vorgeschlagen, die an der Rückseite der Platte befestigt sind und sich in eine Position drehen lassen, in der jeweils ein Teil von ihnen den Rand der Gebäudeöffnung hintergreift, wodurch die Platte an der Gebäudeöffnung festgelegt wird.

Als abdichtendes Material für die Auflagefläche der Platte wird in bevorzugter Ausbildung der Erfindung Gummi verwendet, das preisgünstig erhältlich ist und eine wasserfeste Abdichtung zwischen Platte und Rand der Gebäudeöffnung zuverlässig gewährleistet.

Als abdichtendes Material wird im speziellen ein Winkel vorgeschlagen, dessen einer Schenkel die Anlagefläche der Platte beschreibt und dessen anderer Schenkel an der Stirnseite der Gebäudeöffnung liegt. Man erhält auf dieser Weise nicht nur eine Abdichtung der äußeren Frontseite des Gebäudes, sondern auch durch den einen Schenkel des Winkels an der Stirnseite der Gebäudeöffnung. Eine Verbesserung der Abdichtung läßt sich auf dieser Weise erreichen.

Als alternative oder zusätzliche Maßnahme, die dem gleichen Zweck dient, ist auf der zum Gebäude weisenden Fläche, also innenseitig, eine Dichtung in das abdichtende Material eingebracht.

Die Platte der erfindungsgemäßen Schutzvorrichtung muß wasserfest und hinreichend stabil sein, um auch größeren Wasserdrücken dauerhaft standhalten zu können. Daher schlägt die Erfindung die Verwendung von Metallplatten vor, die diesen Anforderungen genügen und empfiehlt insbesondere die Verwendung von Aluminium, das preisgünstig und korrosionsbeständig ist und aufgrund seiner vergleichsweise niedrigen Dichte die Ausbildung hinreichend leichter Platten erlaubt, die sich bei Montage und Demontage gut handhaben lassen und keine übermäßigen Anforderungen an die Befestigungselemente stellen.

Alternativ dazu schlägt die Erfindung die Verwendung von Holzplatten vor, die sich aufgrund ihrer Stabilität und ihres günstigen Preises sowie ihrer leichten Verarbeitbarkeit ebenfalls hervorragend für die erfindungsgemäße Schutzvorrichtung eignen.

Damit die Holzplatten auch längeren Einsätzen im Wasser standhalten, ohne durch das Wasser Schaden zu nehmen, kann die Platte mit einem Überzug aus Kunststoff oder Aluminium versehen werden.

Die Platte der erfindungsgemäßen Schutzvorrichtung muß in ihrer Abmeßung dem jeweiligen Fenster oder der Tür entsprechen, weswegen sie in vielen Fällen recht unhandlich ist und zudem ein nicht unbeträchtliches Gewicht aufweist. Zur Erleichterung der Handhabung wird in einer vorteilhaften Weiterbildung der Erfindung vorgeschlagen, die Platte an ihrer Vorderseite und/oder ihrer Rückseite mit einem oder mehreren Griffen auszustatten, die ihre Handhabung bei Montage, Demontage und Transport erleichtern.

Für die Lagerung der Platten ist es günstig, die Griffe als abklappbare Griffe auszubilden. Bei Griffen, die an der nach außen weisenden Plattenvorderseite befestigt sind, bringt diese Gestaltung der Griffe den zusätzlichen Vorteil, zu vermeiden, daß sich im Hochwasser umhertreibende Gegenstände wie beispielsweise Äste an den Griffen verfangen und dadurch die Befestigungselemente der Schutzvorrichtung erheblichen Zusatzbelastungen aussetzen.

Die Platte der erfindungsgemäßen Schutzvorrichtung muß die jeweilige Gebäudeöffnung unterhalb der Hochwasserlinie umlaufend abdichten, weswegen sie bei Türen und Toren eine Schwelle als Auflage und Abdichtfläche benötigt. In vorteilhafter Ausgestaltung der Erfindung wird vorgeschlagen, diese Schwelle durch eine unmittelbar vor der Türöffnung verlaufende Vertiefung auszubilden, so daß die Schwelle insgesamt tiefgelegt ist und im Bereich ihrer Oberkante mit dem Niveau des umgebenden Bodens fluchtet. Eine Verringerung des Stolperrisikos an der Schwelle ist die vorteilhafte Folge. Durch Einbringung eines formangepaßten Balkens in die Vertiefung, der zur Montage der Schutzvorrichtung herausgenommen werden kann, läßt sich das Stolperrisiko sogar gänzlich beseitigen.

In einer Fortbildung der Erfindung werden die Auflageflächen von Gebäudeöffnung und Platte jeweils angeschrägt, wodurch sich die räumliche Lage der Platte besser fixieren läßt und die Anforderungen an die Stärke der Befestigungselemente reduziert werden.

Zu vorteilhafter Weiterbildung der Erfindung wird die Platte zu den Rändern hin abgeschrägt. Dies ist insbesondere bei auf der Außenmauer eines Gebäudes anliegenden Platten von Vorteil, wo sonst die Gefahr besteht, daß im Hochwasser umhertreibende Gegenstände an den Kanten hängenbleiben und dadurch die Befestigungselemente zusätzlich belasten, wodurch die Schutzvorrichtung unter Umständen beschädigt und undicht werden könnte.

Weitere Einzelheiten, Merkmale und Vorteile der Erfindung lassen sich dem nachfolgenden Beschreibungsteil entnehmen, in dem anhand von Zeichnungen Ausführungsbeispiele der Erfindung näher erläutert sind. Es zeigen
- Figur 1: einen Vertikalschnitt durch eine Schutzvorrichtung für ein Fenster in schematischer Darstellung

In Figur 1 ist ein Vertikalschnitt durch eine Fensteröffnung (1) zu sehen, deren Ränder durch Mauerwerk sowie einen Fensterrahmen (2) begrenzt sind. In die Öffnung ist als Hochwasserschutz eine Platte (3) aus Aluminium eingesetzt, deren Auflageflächen auf den Fensterrahmen (2) mit Gummi als abdichtendem Material (4) bedeckt sind, die die Fuge zwischen Platte (3) und Fensterrahmen (2) wasserdicht verschließen. Zur Fixierung der Platte (3) dienen Befestigungselemente (5), die aus exzentrischen Drehknöpfen bestehen, die in eine Position gedreht sind, daß sie den Fensterrahmen (2) hintergreifen. Um die Handhabung der Platte, insbesondere ihrer Montage und Demontage, zu erleichtern, ist auf ihrer Innenseite ein Griff (6) befestigt. Gemäß der vorliegenden Erfindung liegt dagegen die Platte auf dem die Gebäudeöffnung umgebenden Mauerwerk auf.

Im Ergebnis erhält man eine Hochwasserschutzvorrichtung für Gebäudeöffnungen wie Fenster, Türe oder Tore, die einfach und ohne Hilfsmittel zu installieren ist und die Gebäudeöffnung auch bei hohem Wasserdruck zuverlässig gegen eindringendes Hochwasser abdichtet und den Innenraum dadurch vor Hochwasserschäden schützt.

## Patentansprüche

1. Schutzvorrichtung für eine Gebäudeöffnung, wie Fenster, Tür oder Tor, die einen
Fensterrahmen oder einen Türrahmen mit Türschwelle oder Torpfosten mit Schwelle aufweist, mit einer Platte (3) zum Verschließen der Gebäudeöffnung, welche
über an ihrer Rückseite befestigte und von der Innenseite her drehbare Befestigungselemente (5) festlegbar ist, wobei
die Anlagefläche der Platte (3) aus abdichtendem Material (4) besteht,
**dadurch gekennzeichnet, daß**
die Befestigungselemente (5) exzentrische Drehknöpfe sind, die bei befestigter Schutzvorrichtung den Rand der Gebäudeöffnung (1) in Schließstellung hintergreifen und auf deren Innenseite festgelegt sind, so daß die Platte (3) auf dem die Gebäudeöffnung umgebenden Mauerwerk umlaufend und diese hierbei vollständig verschließend aufliegt.

2. Schutzvorrichtung nach Anspruch 1, **dadurch gekennzeichnet, daß** das abdichtende Material (4) Gummi ist.

3. Schutzvorrichtung nach Anspruch 1 oder 2, **dadurch gekennzeichnet, daß** das abdichtende Material (4) als Winkel geformt ist, dessen einer Schenkel die Anlagenfläche der Platte (3) bildet und dessen anderer Schenkel an der Stirnseite der Gebäudeöffnung (1) anliegt.

4. Schutzvorrichtung nach einem der vorhergehenden Ansprüche, **dadurch gekennzeichnet, daß** am abdichtenden Material (4) innenseitig eine Dichtlippe angebracht ist.

5. Schutzvorrichtung nach einem der Ansprüche 1 bis 4, **gekennzeichnet durch** eine Platte (3) aus Metall, insbesondere aus Aluminium.

6. Schutzvorrichtung nach einem der Ansprüche 1 bis 5, **gekennzeichnet durch** eine Platte (3) aus Holz.

7. Schutzvorrichtung nach Anspruch 6, **gekennzeichnet durch** einen Überzug (9) der Platte (3) aus Kunststoff oder Aluminium.

8. Schutzvorrichtung nach einem der Ansprüche 1 bis 7, **dadurch gekennzeichnet, daß** die Platte (3) an ihrer Vorderseite und/oder ihrer Rückseite wenigstens einen Griff (6) aufweist.

9. Schutzvorrichtung nach Anspruch 8, **gekennzeichnet durch** abklappbare Griffe (6).

10. Schutzvorrichtung nach einem der Ansprüche 1 bis 9, **gekennzeichnet durch** eine tiefgelegte Schwelle (8).

11. Schutzvorrichtung nach einem der Ansprüche 1 bis 10, **gekennzeichnet durch** schräg verlaufende Auflageflächen.

12. Schutzvorrichtung nach einem der Ansprüche 1 bis 11, **dadurch gekennzeichnet, daß** die Plattenvorderseite zu den Rändern (10) hin abgeschrägt ist.

## Claims

1. Protective device for a building opening, such as a window, a door or a gate, which comprises a window frame or a door frame with door threshold or gate post with threshold, having a panel (3) for closing the building opening, which can be fixed by means of fastening elements (5), which are fastened on the reverse side of said panel and are rotatable from the inside, the contact surface of the panel (3) consisting of sealing material (4),
**characterised in that**
the fastening elements (5) are eccentric rotary knobs that, when the protective device is fastened, engage behind the edge of the building opening (1) in the closed position, and are fixed on its inside, such that the panel (3) circumferentially bears against the masonry surrounding the building opening, and thereby completely seals it.

2. Protective device according to claim 1,
**characterised in that** the sealing material (4) is rubber.

3. Protective device according to claim 1 or 2,
**characterised in that** the sealing material (4) is formed as an angle section, of which one leg forms the contact surface of the panel (3) and the other leg bears against the end face of the building opening (1).

4. Protective device according to one of the preceding claims, **characterised in that** a sealing lip is mounted on the inside of the sealing material (4).

5. Protective device according to one of claims 1 to 4, **characterised by** a panel (3) of metal, in particular of aluminium.

6. Protective device according to one of claims 1 to 5, **characterised by** a panel (3) of wood.

7. Protective device according to claim 6,
**characterised by** a plastic or aluminium covering (9) of the panel (3).

8. Protective device according to one of claims 1 to 7, **characterised in that** the panel (3) has at least one handle (6) on its front face and/or its reverse face.

9. Protective device according to claim 8,
**characterised by** folding-down handles (6).

10. Protective device according to one of claims 1 to 9, **characterised by** a recessed threshold (8).

11. Protective device according to one of claims 1 to 10, **characterised by** angled contact surfaces.

12. Protective device according to one of claims 1 to 11, **characterised in that** the panel front face is bevelled towards the edges (10)..

## Revendications

1. Dispositif de protection pour une ouverture de bâtiment telle
qu'une fenêtre, une porte ou un portail, comprenant un châssis de fenêtre, un châssis de porte avec un seuil ou un poteau de portail avec un seuil, et pouvant être fixé au moyen d'une plaque (3) qui obture l'ouverture du bâtiment et
qui peut être bloquée à l'aide d'éléments de fixation (5) montés sur sa face arrière et pouvant tourner sur la face intérieure,
la surface de contact de la plaque (3) étant constituée d'un matériau étanche (4),
**caractérisé en ce que** les éléments de fixation (5) sont des boutons tournants excentriques qui, lorsqu'ils sont en position fermée
et lorsque le dispositif de protection est fixé, s'agrippent derrière le bord de l'ouverture (1) et sont fixés sur la face intérieure de celle-ci, de sorte que la plaque (3) repose sur la maçonnerie du pourtour de l'ouverture de bâtiment qu'elle obture ainsi complètement.

2. Dispositif de protection selon la revendication 1, **caractérisé en ce que** le matériau d'étanchéité (4) est du caoutchouc.

3. Dispositif de protection selon la revendication 1 ou 2, **caractérisé en ce que** le matériau d'étanchéité (4) a la forme d'une cornière dont un côté forme la surface d'appui de la plaque (3) et l'autre côté est contre le parement de l'ouverture (1) du bâtiment.

4. Dispositif de protection selon l'une des revendications précédentes, **caractérisé en ce que** une lèvre d'étanchéité est intégrée dans le matériau d'étanchéité (4).

5. Dispositif de protection selon l'une des revendications 1 à 4,
**caractérisé en ce que** la plaque (3) est en métal, notamment en aluminium.

6. Dispositif de protection selon l'une des revendications 1 à 5,
**caractérisé en ce que** la plaque (3) est en bois.

7. Dispositif de protection selon la revendication 6, **caractérisé en ce que** la plaque (3) est dotée d'un revêtement (9) en plastique ou en aluminium.

8. Dispositif de protection selon l'une des revendications 1 à 7,
**caractérisé en ce que** la plaque (3) est dotée d'au moins une poignée (6) sur sa face avant et/ou sur sa face arrière.

9. Dispositif de protection selon la revendication 8, **caractérisé en ce que** les poignées (6) sont rabattables.

10. Dispositif de protection selon l'une des revendications 1 à 9,
**caractérisé en ce que** le seuil (8) est abaissé.

11. Dispositif de protection selon l'une des revendications 1 à 10,
**caractérisé en ce que** les surfaces d'appui sont chanfreinées.

12. Dispositif de protection selon l'une des revendications 1 à 11,
**caractérisé en ce que** les bords (10) de la face avant de la plaque (3) sont chanfreinés.
